# EUROPÄISCHE PATENTSCHRIFT

(11) **EP 4 431 694 B1**
(45) Veröffentlichungstag und Bekanntmachung des Hinweises auf die Patenterteilung: **02.07.2025**
(21) Anmeldenummer: 23162132.7
(22) Anmeldetag: 15.03.2023
(51) Int. Cl.: E06B 7/36

(54) **VORRICHTUNG ZUM ÖFFNEN UND SCHLIESSEN EINER TÜR**
DOOR OPENING AND CLOSING DEVICE
DISPOSITIF D'OUVERTURE ET DE FERMETURE D'UNE PORTE

(43) Veröffentlichungstag der Anmeldung: 18.09.2024
(73) Patentinhaber: Athmer oHG, 59757 Arnsberg (DE)
(72) Erfinder: Maico, Ludwig, 24635 Rickling (DE)
(74) Vertreter: Schäperklaus, Jochen

(56) Entgegenhaltungen:
- EP-A1- 3 348 761
- KR-B1- 102 194 049
- US-A1- 2016 245 015

## Beschreibung

Die vorliegende Erfindung betrifft ein Türsystem mit einem Türflügel, einer Türzarge, mehreren Türbändern und einem Schutzprofil gemäß dem Oberbegriff des Anspruchs 1.

Aus dem Stand der Technik sind Türsysteme mit Schutzprofilen im Bereich der vertikal verlaufenden Nebenschließkante bekannt. Diese Schutzprofile dienen dem Fingerschutz. Es wird ein Spalt zwischen dem Türflügel und der Türzarge im geöffneten Zustand der Tür zumindest teilweise verdeckt, sodass ein menschlicher Finger nicht mehr in diesem Bereich zwischen dem Türflügel und der Türzarge beim Schließen der Tür eingeklemmt werden kann.

Das Dokument US 2016 245015 A1 offenbart ein Türsystem gemäß dem Oberbegriff des Anspruchs 1.

Demgegenüber liegt der vorliegenden Erfindung die Aufgabe zugrunde, den vom Türsystem benötigten Bauraum effizient auszunutzen.

Diese Aufgabe wird durch ein Türsystem gemäß Anspruch 1 gelöst. Ausführungsformen der Erfindung sind in den abhängigen Ansprüchen angegeben.

Das Türsystem umfasst einen Türflügel, eine Türzarge, mehrere Türbänder und ein Schutzprofil. Der Türflügel ist über die Türbänder schwenkbar an der Türzarge angeordnet. Jedes der Türbänder kann dabei mehrere, beispielsweise zwei, Bandrollen aufweisen. Der Türflügel ist durch eine Schwenkbewegung von einem geöffneten Zustand in einen geschlossenen Zustand und umgekehrt überführbar. Das Schutzprofil ist zwischen einem oberen der Türbänder und einem unteren der Türbänder angeordnet und verdeckt einen Spalt zwischen dem Türflügel und der Türzarge im geöffneten Zustand des Türflügels zumindest teilweise.

Das Schutzprofil kann vorzugsweise als Fingerschutzprofil ausgebildet sein. Dies kann insbesondere bedeuten, dass aufgrund des Schutzprofils zuverlässig verhindert wird, dass ein menschlicher Finger, insbesondere der Finger eines Kindes, im Spalt zwischen dem Türflügel und der Türzarge bei der Überführung des Türflügels vom geöffneten in den geschlossenen Zustand eingeklemmt werden kann.

Das Schutzprofil kann außerdem auch oberhalb des oberen Türbandes und/oder unterhalb des unteren Türbandes angeordnet sein.

Das Schutzprofil weist einen Hohlraum auf. Hierunter wird im Rahmen dieser Beschreibung insbesondere ein Raum verstanden, dessen größte Ausdehnung vertikal verläuft. Außerdem kann der Hohlraum an seinem oberen und/oder unteren Ende offen sein. Zwischen dem oberen und dem unteren Ende kann der Hohlraum insbesondere durch das Schutzprofil begrenzt sein. Dabei kann er ausschließlich durch eine Wandung des Schutzprofils oder aber auch durch die Wandung des Schutzprofils, die Türzarge und/oder den Türflügel begrenzt sein.

Im Hohlraum ist ein Antrieb angeordnet, der dazu ausgebildet ist, die Schwenkbewegung zu verursachen. Diese Anordnung des Antriebs ist besonders vorteilhaft, da der Antrieb für einen Benutzer bei der Benutzung der Tür nur schwer oder gar nicht optisch zu erkennen ist. Somit kann ein optisch besonders ansprechendes Bild des Türsystems erreicht werden. Außerdem wird der für das Schutzprofil benötigte Bauraum effizienter ausgenutzt. Da der Hohlraum ausreichend groß ist, lässt sich der Antrieb auch sogar zur Verursachung der Schwenkbewegung verwenden.

Nach einer Ausführungsform der Erfindung kann das Schutzprofil die Türbänder verdecken. In diesem Fall kann sich das Schutzprofil insbesondere über das obere und das untere Türband hinaus erstrecken. Es ist möglich, dass das Schutzprofil einteilig ausgebildet ist

Nach einer Ausführungsform der Erfindung kann das Schutzprofil mehrteilig ausgebildet sein. Dabei kann es sich insbesondere um optisch ähnlich oder gleich ausgebildete Teile handeln, sodass ein optisch ansprechendes Bild des Türsystems erreicht wird.

Nach einer Ausführungsform der Erfindung kann das Schutzprofil als Gehäuse des Antriebs ausgebildet sein. Dies kann bei einem mehrteiligen Schutzprofil beispielsweise bedeuten, dass einer der Teile des Schutzprofils als Gehäuse des Antriebs ausgebildet ist. Es ist dabei möglich, dass sich dieser Teil optisch von außerhalb des Hohlraums nicht von einem oder mehreren anderen Teilen des Schutzprofils unterscheidet. So wird ein optisch besonders einheitliches Bild des Schutzprofils mit dem im Hohlraum angeordneten Antrieb erreicht.

Nach einer Ausführungsform der Erfindung kann das Türsystem mechanische Übertragungsmittel umfassen. Der Antrieb kann eine Welle umfassen. Die Welle kann dabei derart mit den mechanischen Übertragungsmitteln verbunden sein, dass die Schwenkbewegung durch eine Rotation der Welle verursachbar ist. Die Welle und die mechanischen Übertragungsmittel können im Hohlraum angeordnet sein.

Nach einer Ausführungsform der Erfindung kann das Schutzprofil ohne Versatz in einer horizontalen Richtung relativ zu den Türbändern angeordnet sein.

Weitere Merkmale und Vorteile eines Ausführungsbeispiels der Erfindung werden unter Bezugnahme auf die Zeichnung nachfolgend beschrieben. Dabei werden für gleiche oder ähnliche Teile und für Teile mit gleichen oder ähnlichen Funktionen dieselben Bezugszeichen verwendet. Es zeigt:
- Fig. 1: eine schematische Frontansicht eines Türsystems nach einer Ausführungsform der Erfindung.

Es ist nicht notwendig, dass eine erfindungsgemäße Vorrichtung alle nachfolgend beschriebenen Merkmale aufweist. Es ist auch möglich, dass eine erfindungsgemäße Vorrichtung nur einzelne Merkmale des nachfolgend beschriebenen Ausführungsbeispiels aufweist.

Das Türsystem umfasst einen Türflügel 1, eine Türzarge 2, Türbänder 3 und ein aus mehreren Teilen 4 bestehendes Schutzprofil. Der Türflügel 1 ist über die Türbänder 3 schwenkbar an der Türzarge 2 angeordnet und lässt sich von einem geöffneten in einen geschlossenen Zustand und umgekehrt verschwenken. Im geöffneten Zustand ist an der Nebenschließkante des Türflügels 1, an der die Türbänder 3 angeordnet sind, ein Spalt vorhanden, in den ohne Schutzprofil ein menschlicher Finger, beispielsweise ein Kinderfinger, hineingesteckt werden kann. Beim Schließen des Türflügels 1 würde dieser Finger dann eingeklemmt.

Um ein Einklemmen des Fingers zu verhindern, verdecken die Teile 4 des Schutzprofils den Spalt an der Nebenschließkante im geöffneten Zustand des Türflügels 1 zumindest teilweise. Im Hohlraum eines Teils 4 des Schutzprofils ist ein Antrieb angeordnet, der in Fig. 1 von eben diesem Teil 4 verdeckt ist. Vorzugsweise kann es sich dabei um den Teil 4 handeln, der zwischen dem oberen Türband 3 und dem unteren Türband 3 angeordnet ist. Praktische Versuche haben überraschenderweise ergeben, dass ausreichend Platz vorhanden ist, um einen Antrieb in dem Hohlraum mit ausreichender Leistung anzuordnen, um den Türflügel 1 vom geschlossenen Zustand in den geöffneten Zustand und umgekehrt zu verschwenken.

Kabel zur Stromversorgung und Steuerung des Antriebs können durch die Teile 4 des Schutzprofils verlaufen. In einer alternativen Ausführungsform ist das Schutzprofil einteilig ausgebildet und erstreckt sich auch über die Türbänder 3 hinaus. Bei dieser Ausführungsform können die Kabel besonders unauffällig zum Antrieb geführt werden.

## Patentansprüche

1. Türsystem, umfassend einen Türflügel (1), eine Türzarge (2), mehrere Türbänder (3) und ein Schutzprofil (4), wobei der Türflügel (1) über die Türbänder (3) schwenkbar an der Türzarge (2) angeordnet ist, wobei der Türflügel (1) durch eine Schwenkbewegung von einem geöffneten Zustand in einen geschlossenen Zustand und umgekehrt überführbar ist, wobei das Schutzprofil (4) zwischen einem oberen der Türbänder (3) und einem unteren der Türbänder (3) angeordnet ist und einen Spalt zwischen dem Türflügel (1) und der Türzarge (2) im geöffneten Zustand des Türflügels (1) zumindest teilweise verdeckt, wobei das Schutzprofil (4) einen Hohlraum aufweist, **dadurch gekennzeichnet, dass** im Hohlraum ein Antrieb angeordnet ist, der dazu ausgebildet ist, die Schwenkbewegung zu verursachen.

2. Türsystem nach Anspruch 1, **dadurch gekennzeichnet, dass** das Schutzprofil (4) die Türbänder (3) verdeckt.

3. Türsystem nach einem der vorherigen Ansprüche, **dadurch gekennzeichnet, dass** das Schutzprofil (4) mehrteilig ausgebildet ist.

4. Türsystem nach einem der vorherigen Ansprüche, **dadurch gekennzeichnet, dass** das Schutzprofil als Gehäuse des Antriebs ausgebildet ist.

5. Türsystem nach einem der vorherigen Ansprüche, **dadurch gekennzeichnet, dass** das Türsystem mechanische Übertragungsmittel umfasst, wobei der Antrieb eine Welle umfasst, und wobei die Welle derart mit den mechanischen Übertragungsmitteln verbunden ist, dass die Schwenkbewegung durch eine Rotation der Welle verursachbar ist, wobei die Welle und die mechanischen Übertragungsmittel im Hohlraum angeordnet sind.

6. Türsystem nach einem der vorherigen Ansprüche, **dadurch gekennzeichnet, dass** das Schutzprofil (4) ohne Versatz in horizontaler Richtung relativ zu den Türbändern (3) angeordnet ist.

## Claims

1. Door system, comprising a door leaf (1), a door frame (2), a plurality of door hinges (3) and a protective profile (4), wherein the door leaf (1) is arranged on the door frame (2) so as to be pivotable via the door hinges (2), wherein the door leaf (1) can be transferred from an open state into a closed state and vice versa by a pivoting movement, wherein the protective profile (4) is arranged between an upper one of the door hinges (3) and a lower one of the door hinges (3) and at least partially covers a gap between the door leaf (1) and the door frame (2) in the open state of the door leaf (1), wherein the protective profile (4) has a cavity, **characterized in that** a drive is arranged in the cavity, which drive is designed to cause the pivoting movement.

2. Door system according to Claim 1, **characterized in that** the protective profile (4) covers the door hinges (3).

3. Door system according to one of the preceding claims, **characterized in that** the protective profile (4) is of multi-part design.

4. Door system according to one of the preceding claims, **characterized in that** the protective profile is designed as a housing of the drive.

5. Door system according to one of the preceding claims, **characterized in that** the door system comprises mechanical transmission means, wherein the drive comprises a shaft, and wherein the shaft is connected to the mechanical transmission means in such a way that the pivoting movement can be caused by a rotation of the shaft, wherein the shaft and the mechanical transmission means are arranged in the cavity.

6. Door system according to one of the preceding claims, **characterized in that** the protective profile (4) is arranged without an offset in the horizontal direction relative to the door hinges (3).

## Revendications

1. Système de porte, comprenant un battant de porte (1), un encadrement de porte (2), plusieurs paumelles de porte (3) et un profilé de protection (4), le battant de porte (1) étant disposé de manière pivotante sur l'encadrement de porte (2) par le biais des paumelles de porte (3), le battant de porte (1) pouvant être transféré par un mouvement de pivotement d'un état ouvert à un état fermé et inversement, le profilé de protection (4) étant disposé entre une paumelle supérieure des paumelles de porte (3) et une paumelle inférieure des paumelles de porte (3) et recouvrant au moins partiellement une fente entre le battant de porte (1) et l'encadrement de porte (2) dans l'état ouvert du battant de porte (1), le profilé de protection (4) présentant une cavité, **caractérisé en ce qu'**un entraînement est disposé dans la cavité, lequel est réalisé pour provoquer le mouvement de pivotement.

2. Système de porte selon la revendication 1, **caractérisé en ce que** le profilé de protection (4) recouvre les paumelles de porte (3).

3. Système de porte selon l'une quelconque des revendications précédentes, **caractérisé en ce que** le profilé de protection (4) est réalisé en plusieurs parties.

4. Système de porte selon l'une quelconque des revendications précédentes, **caractérisé en ce que** le profilé de protection est réalisé sous forme de boîtier de l'entraînement.

5. Système de porte selon l'une quelconque des revendications précédentes, **caractérisé en ce que** le système de porte comprend des moyens de transmission mécaniques, l'entraînement comprenant un arbre, et l'arbre étant connecté aux moyens de transmission mécaniques de telle sorte que le mouvement de pivotement puisse être provoqué par une rotation de l'arbre, l'arbre et les moyens de transmission mécaniques étant disposés dans la cavité.

6. Système de porte selon l'une quelconque des revendications précédentes, **caractérisé en ce que** le profilé de protection (4) est disposé sans décalage dans la direction horizontale par rapport aux paumelles de porte (3).
